# EUROPÄISCHE PATENTSCHRIFT

(11) **EP 2 072 626 B1**
(45) Veröffentlichungstag und Bekanntmachung des Hinweises auf die Patenterteilung: **16.03.2011**
(21) Anmeldenummer: 08021523.9
(22) Anmeldetag: 11.12.2008
(51) Int. Cl.: C14B 5/00

(54) **Verfahren zur Herstellung eines gewichtsreduzierten Materialstückes**
Method for manufacturing an item having a reduced weight
Procédé pour la fabrication d'un article de poids réduit

(30) Priorität: 21.12.2007 AT 21062007
(43) Veröffentlichungstag der Anmeldung: 24.06.2009
(73) Patentinhaber: Lederfabrik Vogl GmbH, 5230 Mattighofen (AT)
(72) Erfinder: Schaller, Birgit, 8041 Graz (AT); Lackinger, Gerald, 5020 Salzburg (AT)
(74) Vertreter: Hofinger, Stephan

(56) Entgegenhaltungen:
- WO-A-01/70445
- DE-A1- 4 316 925

## Beschreibung

Die Erfindung betrifft ein Verfahren zur Herstellung eines gewichtsreduzierten Materialstücken aus Leder, wobei an einer Seite des Materialstückes durch Entfernen von Material eine Vielzahl von Löchern erzeugt wird, deren Tiefe geringer ist als die Dicke des Materialstückes.

Leder findet in vielen Bereichen im alltäglichen Gebrauch Einsatz. Besonders in der Auto- oder Flugzeugindustrie wird Leder in großen Mengen verarbeitet. Leder bietet dabei für den Kunden eine elegante Oberfläche für die Innenausstattung, wobei die wichtigsten Eigenschaften die Haptik, die hohe Reißfestigkeit und die Atmungsaktivität sind. Besonders im Bereich des Flugzeugbaus und der Flugzeugausstattung ist allerdings für den Herstellen das hohe Gewicht von Leder von Nachteil gegenüber synthetisch hergestelltem Kunstleder bzw. Textilien.

Aus der WO 01/70445 A1 sind ein Verfahren und eine Vorrichtung zum Erzeugen von Sollbruchstellen in Abdeckelementen von Autoairbags bekannt. Dabei wird mit einem Laser in ein Abdeckelement, das beispielsweise aus einem Polymer, einem Stoff, aus Holz oder aus Leder hergestellt ist, nicht gänzlich durchreichende Ausnehmungen herausgebrannt bzw. -gelasert. Gemäß dieser Schrift ist die Verminderung der Reißfestigkeit und Stabilität gewünscht, jedoch ist dies für die Verwendung eines Leders als Oberfläche für die Innenausstattung eines Autos oder flugzeuges nachteilig.

Die Aufgabe der Erfindung besteht nun darin, ein Materialstück aus Leder zur Verfügung zu stellen, welches die gewünschten Anforderungen (Haptik, Reißfestigkeit und Atmungsaktivität) von Leder erfüllt, aber gleichzeitig eine Gewichtsersparnis gegenüber derzeit verwendetem Leder aufweist

Zur Lösung dieser Aufgabe sieht das erfindungsgemäße Verfahren vor, dass die Vielzahl von Löchern auf der Fleischseite des Materialstückes aus Leder erzeugt wird und die Löcher maximal bis zur Narbenseite des Materialstücks aus Leder die Fleischseite durchdringen. Durch dieses Entfernen von Material ist eine Gewichtsersparnis von 8 bis 10 % erreichbar. Besonders bei der Verwendung eines solchen Leders beim Flugzeugbau bzw. als Flugzeugausstattung - bei dem einige Kilogramm bis einige 100 Kilogramm an Leder verwendet werden können - kann diese Gewichtsersparnis von immensem Vorteil sein.

Gemäß einem Ausführungsbeispiel ist dabei vorgesehen, dass die Vielzahl von Löchern auf der Fleischseite des Materialstückes erzeugt wird. Die Fleischseite ist jene Seite des Leders, die bei der ursprünglichen Haut des Tieres, aus dem das Leder erzeugt wurde, nach innen gewandt ist. Die gegenüberliegende Seite der Fleischseite ist die Narbenseite, welche die typische Maserung aufweist, die für die Haptik der Oberfläche des Leders sorgt. Durch das erfindungsgemäße Entfernen von Material durch eine Vielzahl von Löchern auf einer Seite (Fleischseite) wird die andere Seite (Narbenseite) nicht beeinträchtigt. Die Löcher sollen auf der Narbenseite nicht sichtbar sein. Die Löcher können während jeder Phase der Lederherstellung gefertigt werden. D. h., dass die Löcher in der Phase der Herstellung der Rohware, der Blöße, der Halbfertigprodukte ("wet white", "wet blue"), des "Crust", des Fertigleders und des fertigen Stanzteiles und auch zwischen diesen Schritten hergestellt werden können.

Das Leder ist auf der Fleischseite weniger dicht als auf der Narbenseite. Das heißt, dass die Faserfibrillen, aus denen das Leder besteht, auf der Fleischseite noch weniger ineinander verbunden und verwunden sind. Daraus ergibt sich, dass die Narbenseite des Leders hauptsächlich für die Aufrechterhaltung der Reißfestigkeit des Lederstückes verantwortlich ist Somit kann, wie in einem weiteren Ausführungsbeispiel dargelegt, eine Vielzahl von Löchern auf der Fleischseite des Materialstückes erzeugt werden, deren Tiefe bis zu 85 %, vorzugsweise bis zu 75 %. der durchschnittlichen Dicke des Materialstückes beträgt, ohne dass dies zu einer starken Beeinträchtigung der Reißfestigkeit führt. Generell soll in diesem Zusammenhang darauf geachtet werden, dass - je nach Art des Leders - die Löcher maximal bis zur Papillarschicht (Narbenseite) des Leders die Retikularschicht (Fleischseite) durchdringen, da die Papillarschicht den Wesentlichen Teil der Reißfestigkeit des Leders ausmacht Um die Reißfestigkeit nach der Erzeugung der Löcher zu erhöhen, kann vorgesehen sein, die Vielzahl von Löchern mit einem leichteren Material als Leder aufzufüllen. Als Auffüllmaterial können auch andere Substanzen und Materialien verwendet werden, welche die Eigenschaften des Leders beeinflussen. So können beispielsweise Materialien eingebracht werden, die die Flammeigenschaften, die Wasserdampfdurchlässigkeit und die Luftdurchlässigkeit positiv beeinflussen. Durch die Löcher erfolgt zudem noch eine bessere und gleichmäßigere Verteilung von auf bzw. eingebrachten Flüssigkeiten in den Querschnitt des Leders.

Gemäß einem weiteren Ausführungsbeispiel kann vorgesehen sein, dass die Vielzahl von Löchern in einem Raster angeordnet ist, womit die Reißfestigkeit nicht bereichsweise stark nachlässt bzw. gleichmäßig erhalten bleibt

Als besonders vorteilhaft hat es sich dabei herausgestellt, wenn die Velzahl von Löchern in vorbestimmten Zonen des Materialstückes, vorzugsweise in vorbestimmten Zonen die bei einer weiteren Bearbeitung oder im Gebrauch einer geringeren Belastung und Abnutzung ausgesetzt sind, erzeugt wird. Durch diese Art der Erzeugung von Löchern im Leder kann die Reißfestigkeit und die Gewichtsreduzierung ideal aufeinander abgestimmt werden. Somit kann in Bereichen, die einer hohen Abnützung ausgesetzt sind und dessen Reißfestigkeit somit höher beansprucht wird, die gewichtsreduzierenden Löcher vermindert bzw. gänzlich weggelassen werden. In den Bereichen, die keiner hohen Strapazierfähigkeit ausgesetzt sind, können die Löcher näher aneinander angeordnet sein.
In diesem Zusammenhang soll auch darauf hingewiesen werden, dass das Lasern von Löchern auch für die bewusste Herabsetzung der Reißfestigkeit verwendet werden kann. So wäre dies für den Bereich der Airbagnähte, die leicht aufreißen sollen, möglich.

Die Vielzahl von Löchern kann im Materialstück durch ein chemisches, mechanisches, thermisches oder lasertechnisches Verfahren erzeugt werden, wobei vorteilhaft vorgesehen ist, dass die Vielzahl von Löchern durch Lasereinwirkung, vorzugsweise unter Verwendung eines Galvano- oder Flachbettlasers, erzeugt wird.

Die Lasertechnik ist ein optisches - also werkzeugloses - und damit verschleißfreies Verfahren. Im Hinblick auf die Anwendungen bei Leder besteht ein weiterer Vorteil gegenüber mechanischen Verfahren darin, dass bei Dickenunterschieden des zu bearbeitenden Materials sowie bei nicht plan liegendem Material das nicht im Fokus des Laserstrahls befindliche Material keinem Materialabtrag ausgesetzt ist. Die Tiefe der Löcher wird Ober die Verweildauer und die Starke/Intensität des Lasers bestimmt. Es entstehen somit keine Ausnehmungen noch Perforationen im Leder, wenn dieses nicht im Fokus des Laserstrahles liegt. Für die Erzeugung von erfindungsgemäßen Löchern in einem Materialstück aus Leder oder lederartigem Gewebe können generell zwei Arten von Lasern eingesetzt werden. Diese Arten sind einerseits Laser, die im infrarot-Frequenzbereich arbeiten und andererseits Laser, die im ultravioletten Frequenzbereich. Vorteilhafterweise werden die für die industrielle Anwendung derzeit üblichen Laser mit Infrarot-Frequenzbereich (NIR - Near Infrared / FIR - Far Infrared) verwendet. Je nach zu bearbeitendem Material und je nach Fokussierung verbrennen, verdampfen oder oxidieren diese Laser das Material. Dabei kann ein Gaslaser (CO₂-Laser) mit einer Wellenlänge von 10 600 µm verwendet werden. Es können aber auch Festkörperlaser, wie ein Hydrium-Aluminium-Granat-Laser, ein Vanadat-Laser oder ein Ytrium-Lithium-Fluorid-Laser mit jeweils einer Wellenlänge von je 1 064 µm verwendet werden. Sonderformen des Lagerkörpers sind hierbei Scheibenlaser, Stablaser und Faserlaser.

Für die industrielle Anwendung momentan noch unübliche Laser sind die Laser im ultravioletten Frequenzbereich von 183 µm bis 193 µm. Diese Laser arbeiten ohne Wärmeentwicklung und werden zurzeit in der Mikrotechnik zum Spalten von Molekülketten angewendet.

Zur Strahlführung des Laserstrahls auf dem Materialstück gibt es zwei Verfahren. Bei einem Flachbettlaser (auch genannt: Flying Optics) wird der Laser bzw. die Optik mittels zweier Achsen über das zu bearbeitende Material bewegt Bei einem Galvano-Laser erfolgt die Führung des Strahls über bewegte Spiel.

Gemäß einem weiteren Ausführungsbeispiel kann vorgesehen sein, dass die Erzeugung der Vietzahl von Löchern mittels Lasereinwirkung unter einer vorgewählten Atmosphäre, beispielsweise Stickstoff- Kohlendioxid- oder Heliumatmosphäre, erfolgt. Die Atmosphären werden entweder über eine Schutzatmosphäre geschaffen, wobei im Bereich des Lasers Gas eingeblasen wird, oder über das generelle Fluten des Arbeitsbereiches mit einem geeigneten Gas. Durch diese Art der Erzeugung werden die Materialeigenschaften Ober den Laser-Prozess positiv beeinflusst.

Schutz wird auch begehrt für ein Materialstück aus Leder gemäss Anspruch 7

Gemäß einem Ausführungsbeispiel für ein Materialstück kann vorgesehen sein, dass die Vielzahl von Löchern im Wesentlichen rotationssymmetrisch und sackartig ausgebildet sind. Diese rotationssymmetrische bzw. runde Ausführung dient vor allem der Erhaltung der Reißfestigkeit, da durch diese Ausführung den Spannungs-, Zerr- oder Reißkräften entgegengewirkt werden kann. Es soll allerdings nicht ausgeschlossen werden, dass die Löcher und Ausnehmungen auch jegliche andere Form aufweisen können. Vorteilhaft ist dazu weiters, wenn die Tiefe der Vielzahl von Löchern bis zu 85 %, vorzugsweise bis zu 75%. der Dicke des Materialstückes beträgt.

Gemäß einem weiteren Ausführungsbeispiel kann vorgesehen sein, dass die Vielzahl von Löchern einen Durchmesser zwischen 0,3 mm und 5 mm, vorzugsweise zwischen 1 und 3 mm, aufweisen.

Weiters kann vorgesehen sein, dass die Dicke des Materialstückes zwischen 0,3 mm und 5 mm, vorzugsweise zwischen 1 mm und 1,5 mm, beträgt.

Vorteilhaft kann vorgesehen sein, dass die Löcher in regelmäßigen Abständen zueinander auf einer Seite des Materialstückes angeordnet sind. Durch diese Ausführung ist die Reißfestigkeit über das gesamte Materialstück gleichmaßig verteilt.

Im Gegensatz dazu kann auch vorgesehen sein, dass die Löcher eine zufällige Anordnung auf einer Seite des Leders aufweisen. Diese zufällige Anordnung kann so gewählt sein, dass je nach Größe und Ausgestaltung des einzelnen Materialstückes bzw. Schnittteiles dieses eine optimale Anordnung der Löcher aufweist

Vorteilhaft kann darüber hinaus vorgesehen sein, dass der Mindestabstand zwischen den Löchern die Hälfte des Durchmessers der Löcher beträft Je näher die einzelnen Löcher zueinander angeordnet sind, desto mehr wird die Reißfestigkeit des Materialstückes beeinflusst bzw. vermindert.

Weiters kann vorgesehen sein, dass die Erstreckung eines Loches entlang einer Seite des Materialstückes sehr viel kleiner als die gesamte Erstreckung des Materialstückes ist. Im Hinblick auf Anspruch 8 zeigt dies, dass die Erstreckung der einzelnen Löcher nur einen geringen Teil der gesamten Erstreckung des Lederstückes darstellt Somit soll dargelegt sein, dass ein großflächiges Abtragen der Fleischseite des Leders die erfindungsgemäße Aufgabe nicht erfüllt. Dazu ist allerdings anzumerken, dass sehr wohl ein furchenmäßiges Anbringen von Löchern im Materialstück vorgesehen sein kann, sofern die Zugbeanspruchung des Materialstückes in Richtung der Furchen, und nicht quer zu diesen, verläuft Bei einem solchen furchenmaßigen Anbringen von einer Vielzahl von Löchern auf der Fleischseite des Materialstückes würde die Erstreckung eines Loches (Furche) entlang einer Seite des Materialstückes nahezu dieselbe Erstreckung wie das gesamte Materialstück aufweisen.

Schutz wird auch begehrt für eine Flugzeugausstattung mit einem Materialstück aus Leder oder lederartigem Gewebe nach einem der Ansprüche 8 bis 18.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert Darin zeigen:
- Fig. 1, 2: zwei beispielhafte Schnitteile,
- Fig. 3: einen Ausschnitt des Schnittteiles aus Fig. 1,
- Fig. 4: einen Ausschnitt des Schnittteiles aus Fig. 1 mit Löchern.
- Fig. 5, 6, 7: einen Querschnitt des Leders mit den darin angeordneten Löchern und
- Fig. 8: eine Ansicht des Sitzbereiches eines Ledersessels.

Generell sei erklärt, dass die in den Zeichnungen dargesteliten Schnittteile 1a aus den - in Anspruch 1 beanspruchten - Materialstücken 1 herausgeschnittene Stücke sind. Schnittteile sind somit aus einem Lederstück/Materialstück herausgeschnittene Stücke, die je nach Zuschneidung für unterschiedliche Oberflächen zum Einsatz kommen. Für die Erzeugung der Löcher mittels Laser können die jeweiligen Schnittteile oder das gesamte Materialstück, aus dem die einzelnen Schnittteile ausgeschnitten werden, verwendet werden.

Fig. 1 zeigt ein Schnittteil 1, welches durch eine Schablone aus einem Leder herausgeschnitten wurde. Dieses Schnittteil 1a dient im konkreten Fall als Ledereinfassung eines Schaltbalges für ein Auto. Im linken Bereich ist hierbei ausschnittsweise die Rasterung 6 dieses Schnittteiles 1a dargestellt. An den Kreuzungspunkten 11 dieses Rasters 6 wird mit einem Laser die materialentfemende Lochung des Materialstückes 1 durchgeführt. Diese Kreuzungspunkte 11 werden Ober ein Zeichenprogramm im Lasersystem definiert

Fig. 2 zeigt beispielhaft die Schablonenform für ein Schnittteil 1a aus Leder, welches als Handbremshebeloberfläche dient.

Fig. 3 zeigt nochmals einen Detailausschnitt des Schnittteiles 1a aus Fig. 1 mit der darin dargestellten Rasterung 6.

Fig. 4 zeigt wiederum diesen Ausschnitt des Schnittteiles 1a, wobei hierbei die Löcher 3 bereits eingearbeitet sind. Besonders hingewiesen soll dabei werden, dass nur vorbestimmte Zonen 7 mit Löchern 3 versehen werden. In diesem Fall wird der gesamte Randbereich 12 des Schnittteiles 1a nicht mit Löchern 3 versehen, da an diesen Stellen ein Vernähen oder eine sonstige Art der Verbindung des Materialstückes mit einem anderen Teil/Material durchgeführt werden kann und somit dort die Reißfestigkeit des Leders uneingeschränkt erhalten bleiben soll. Hierzu sei nochmals erwähnt, dass auch die absichtliche Verringerung der Reißfestigkeit bei bestimmten Anwendungen (z B. bei Airbagnähten) ein durchaus erwünschter Effekt sein kann.

Fig. 5 zeigt den Querschnitt eines Materialstückes 1, wobei auf der Fleischseite 2a des Schnittteiles 1a die Löcher 3 eingearbeitet sind. An den Randbereichen ist eine Abrundung 13 zu erkennen, die durch das Verbrennen und Verschmelzen der Faserfibrillen wahrend des Materialentferungsprozesses entsteht Auf der unteren Seite ist die Narbenseite 2b, wobei dort die Maserung des Leders für die entsprechende Haptik sorgt. Die Dicke 5 des Schnittteiles 1 beträgt zwischen 0,3 und 5 mm. Der Durchmesser 9 kann zwischen 0,3 und 5 mm betragen.

Fig. 6 und 7 zeigen jeweils Querschnitte des schnittteiles 1a mit unterschiedlichen Tiefen 4 und Durchmessem 9 der Löcher 3 im Schnittteil 1a. Die Abrundungen 13 und Abmessungen können nicht exakt gleichbleibend und regelmäßig sein, da Leder ein Naturprodukt ist. Dasselbe trifft auch auf den Übergang von Fleischseite 2a auf Narbenseite 2b zu, da diese fließend ist und von Haut zu Haut bzw. von Leder zu Leder unterschiedlich ausgebildet ist

Fig. 8 zeigt in einer Ansicht den Sitzbereich eines Ledersessels, wobei nur in den vorbestimmten Zonen 7 eine Vielzahl von Löchern 3 vorgesehen ist. In den übrigen Bereichen, die einer hohen Beanspruchung ausgesetzt sind, sind keine Löcher 3 zur Gewichtsreduzierung des Leders vorgesehen.

Bezüglich des Herstellungsverfahrens soll angemerkt sein, dass die Laserung der Löcher in das Materialstück an unterschiedlichen Stellen des Fertigungsablaufes erfolgen kann. Einerseits kann vorgesehen sein, dass nach Erstellen der Schnittteile (wie beispielsweise des Schaltbalges) die Löcher in jedes Schnittteil separat gelasert werden. Andererseits könnte die Laserung auch nach dem Einzeichnen der Schnittteile auf das Lederstück erfolgen, wodurch ein gesamtes Lederstück in einem Arbeitsgang gelasert werden könnte. Falls die Laserung nicht auf verschiedene Belastungsbereiche angepasst werden soll oder nicht auf das Schnittteil angepasst erfolgen soll, kann das Erzeugen der Löcher bereits nach dem Gerben der Haut auf dem Leder erfolgen.

## Patentansprüche

1. Verfahren zur Herstellung eines gewichtsreduzierten Materialstückes (1) aus Leder, wobei an einer Seite (2) des Materialstückes (1) durch Entfernen von Material eine Vielzahl von Löchern (3) erzeugt wird, deren Tiefe (4) geringer ist als die Dicke (5) des Materialstückes (1), **dadurch gekennzeichnet, dass** die Vielzahl von Löchern (3) auf der Fleischseite (2a) des Materialstückes (1) aus Leder erzeugt wird und die Löcher (3) maximal bis zur Narbenseite (2b) des Materialstücks (1) aus Leder die Fleischseite (2a) durchdringen.

2. Verfahren nach Anspruch 1, **dadurch gekennzeichnet, dass** eine Vielzahl von Löchern (3) erzeugt wird, deren Tiefe (4) bis zu 85 %, vorzugsweise bis zu 75 %, der durchschnittlichen Dicke (5) des Materialstückes (1) beträgt.

3. Verfahren nach Anspruch 1 oder 2, **dadurch gekennzeichnet, dass** die Vielzahl von Löchern (3) in einem Raster (6) angeordnet erzeugt ist.

4. Verfahren nach einem der Ansprüche 1 bis 3, **dadurch gekennzeichnet, dass** die Vielzahl von Löchern (3) in vorbestimmten Zonen (7) des Materialstückes (1), vorzugsweise in vorbestimmten Zonen (7) die bei einer weiteren Bearbeitung oder im Gebrauch einer geringeren Belastung und Abnutzung ausgesetzt sind, erzeugt wird.

5. Verfahren nach einem der Ansprüche 1 bis 4, **dadurch gekennzeichnet, dass** die Vielzahl von Löchern (3) durch Lasereinwirkung, vorzugsweise unter Verwendung eines Galvano- (8) oder Flachbettlasers, erzeugt wird.

6. Verfahren nach Anspruch 5, **dadurch gekennzeichnet, dass** die Erzeugung der Vielzahl von Löchern (3) mittels Lasereinwirkung unter einer vorgewählten Atmosphäre, beispielsweise Stickstoff-, Kohlendioxid- oder Heliumatmosphäre, erfolgt.

7. Materialstück (1) aus Leder, wobei eine Seite (2) des Materialstückes (1) mit einer Vielzahl von Löchern (3) versehen ist, deren Tiefe (4) geringer ist als die Dicke (5) des Materialstückes (1), **dadurch gekennzeichnet, dass** die Fleischseite (2a) des Materialstückes (1) die Vielzahl von Löchern (3) aufweist und wobei die Löcher (3) maximal bis zur Narbenseite (2b) des Materialstücks (1) die Fleischseite (2a) durchdringen.

8. Materialstück nach Anspruch 7, **dadurch gekennzeichnet, dass** die Vielzahl von Löchern (3) im Wesentlichen rotationssymmetrisch und sackartig ausgebildet sind.

9. Materialstück nach Anspruch 7 oder 8, **dadurch gekennzeichnet, dass** die Vielzahl von Löchern (3) in vorbestimmten Zonen (7) des Materialstückes (1), vorzugsweise in vorbestimmten Zonen (7) die bei einer weiteren Bearbeitung oder im Gebrauch einer geringeren Belastung und Abnutzung ausgesetzt sind, angeordnet sind.

10. Materialstück nach einem der Ansprüche 7 bis 9, **dadurch gekennzeichnet, dass** die Löcher (3) in regelmäßigen Abständen (10) zueinander auf der Fleischseite (2a) des Materialstückes (1) angeordnet sind.

11. Materialstück nach einem der Ansprüche 7 bis 9, **dadurch gekennzeichnet, dass** die Löcher (3) eine zufällige Anordnung auf der Fleischseite (2a) des Materialstückes (1) aufweisen.

12. Materialstück nach Anspruch 10 oder 11, **dadurch gekennzeichnet, dass** der Abstand (10) zwischen den Löchern (3) mindestens die Hälfte des Durchmessers (9) der Löcher (3) beträgt.

13. Materialstück nach einem der Ansprüche 7 bis 12, **dadurch gekennzeichnet, dass** die Erstreckung eines Loches (3) entlang der Fleischseite (2a) des Materialstückes (1) sehr viel kleiner als die gesamte Erstreckung des Materialstückes (1) ist.

14. Flugzeugausstattung **gekennzeichnet durch** ein Materialstück (1) aus Leder nach einem der Ansprüche 7 bis 13.

## Claims

1. A process for the production of a weight-reduced piece of material (1) of leather, wherein a multiplicity of holes (3) is produced at one side (2) of the piece of material (1) by removing material, the depth (4) of the holes being less than the thickness of the piece of material (1), **characterised in that** the multiplicity of holes (3) is produced on the flesh side (2a) of the piece of material (1) of leather and the holes (3) pass through the flesh side (2) at a maximum as far as the grain side (2b) of the piece of material (1) of leather.

2. A process according to claim 1 **characterised in that** a multiplicity of holes (3) is produced, the depth (4) of which is up to 85% and preferably up to 75% of the average thickness (5) of the piece of material (1).

3. A process according to claim 1 or claim 2 **characterised in that** the multiplicity of holes (3) is arranged in a grid raster pattern.

4. A process according to one of claims 1 to 3 **characterised in that** the multiplicity of holes (3) is produced in predetermined zones (7) of the piece of material (1), preferably in predetermined zones (7) which in further processing or in use are subjected to a lesser loading and wear.

5. A process according to one of claims 1 to 4 **characterised in that** the multiplicity of holes (3) is produced by laser action, preferably using a galvano (8) or flat bed laser.

6. A process according to claim 5 **characterised in that** production of the multiplicity of holes (3) is effected by means of laser action in a preselected atmosphere, for example a nitrogen, carbon dioxide or helium atmosphere.

7. A piece of material (1) of leather, wherein one side (2) of the piece of material (1) is provided with a multiplicity of holes (3), the depth (4) of which is less than the thickness (5) of the piece of material (1), **characterised in that** the flesh side (2a) of the piece of material (1) has the multiplicity of holes and wherein holes (3) pass through the flesh side (2) at a maximum as far as the grain side (2b) of the piece of material (1).

8. A piece of material according to claim 7 **characterised in that** the multiplicity of holes (3) are provided in substantially rotationally symmetrical relationship and pouch-like.

9. A piece of material according to claim 7 or claim 8 **characterised in that** the multiplicity of holes (3) is produced in predetermined zones (7) of the piece of material (1), preferably in predetermined zones (7) which in further processing or in use are subjected to a lesser loading and wear.

10. A piece of material according to one of claims 7 to 9 **characterised in that** the holes (3) are arranged at regular spacings (10) relative to each other on the flesh side (2a) of the piece of material (1).

11. A piece of material according to one of claims 7 to 9 **characterised in that** the holes (3) have a random arrangement on the flesh side (2a) of the piece of material (1).

12. A piece of material according to claim 10 or claim 11 **characterised in that** the spacing (10) between the holes (3) is at least half the diameter (9) of the holes (3).

13. A piece of material according to one of claims 7 to 12 **characterised in that** the extent of a hole (3) along the flesh side (2a) of the piece of material (1) is very much less than the total extent of the piece of material (1).

14. Aircraft equipment **characterised by** a piece of material (1) of leather according to one of claims 7 to 13.

## Revendications

1. Procédé permettant la fabrication d'un article (1) en cuir de poids réduit, une pluralité de trous (3) dont la profondeur (4) est inférieure à l'épaisseur (5) de l'article (1) étant ménagés sur un côté (2) de l'article (1) par enlèvement de matériau, **caractérisé en ce que** la pluralité de trous (3) sont ménagés sur le côté chair (2a) de l'article (1) en cuir et les trous (3) traversent le côté chair (2a) au maximum jusqu'au côté fleur (2b) de l'article (1) en cuir.

2. Procédé selon la revendication 1, **caractérisé en ce qu'**une pluralité de trous (3) dont la profondeur (4) mesure jusqu'à 85%, de préférence jusqu'à 75% de l'épaisseur moyenne (5) de l'article (1) sont ménagés.

3. Procédé selon la revendication 1 ou 2, **caractérisé en ce que** la pluralité de trous (3) ménagés sont disposés dans un quadrillage (6).

4. Procédé selon l'une quelconque des revendications 1 à 3, **caractérisé en ce que** la pluralité de trous (3) sont ménagés dans des zones prédéfinies (7) de l'article (1), de préférence dans des zones prédéfinies (7) exposées à l'occasion d'un usinage supplémentaire ou à l'usage à une sollicitation et à une usure moins importantes.

5. Procédé selon l'une quelconque des revendications 1 à 4, **caractérisé en ce que** la pluralité de trous (3) sont ménagés par action d'un laser, de préférence au moyen d'un laser de galvanoplastie (8) ou à plat.

6. Procédé selon la revendication 5, **caractérisé en ce que** la pluralité de trous (3) sont ménagés au moyen d'une action laser dans une atmosphère présélectionnée, par exemple une atmosphère d'azote, de dioxyde de carbone ou d'hélium.

7. Article (1) en cuir, un côté (2) de l'article (1) étant pourvu d'une pluralité de trous (3) dont la profondeur (4) est inférieure à l'épaisseur (5) de l'article (1), **caractérisé en ce que** le côté chair (2a) de l'article (1) comprend la pluralité de trous (3) et les trous (3) traversant le côté chair (2a) au maximum jusqu'au côté fleur (2b) de l'article (1).

8. Article selon la revendication 7, **caractérisé en ce que** la pluralité de trous (3) sont conçus sensiblement à symétrie de révolution et comme des trous borgnes.

9. Article selon la revendication 7 ou 8, **caractérisé en ce que** la pluralité de trous (3) sont ménagés dans des zones prédéfinies (7) de l'article (1), de préférence dans des zones prédéfinies (7) exposées à l'occasion d'un usinage supplémentaire ou à l'usage à une sollicitation et à une usure moins importantes.

10. Article selon l'une quelconque des revendications 7 à 9, **caractérisé en ce que** les trous (3) sont disposés à intervalles réguliers (10) les uns par rapport aux autres sur le côté chair (2a) de l'article (1).

11. Article selon l'une quelconque des revendications 7 à 9, **caractérisé en ce que** les trous (3) sont disposés de façon aléatoire sur le côté chair (2a) de l'article (1).

12. Article selon la revendication 10 ou 11, **caractérisé en ce que** l'écart (10) entre les trous (3) mesure au moins la moitié du diamètre (9) des trous (3).

13. Article selon l'une quelconque des revendications 7 à 12, **caractérisé en ce que** l'extension d'un trou (3) le long du côté chair (2a) de l'article (1) est bien inférieure à l'extension totale de l'article (1).

14. Equipement d'avion **caractérisé par** un article (1) en cuir selon l'une quelconque des revendications 7 à 13.
